# EUROPÄISCHE PATENTSCHRIFT

(11) **EP 3 756 842 B1**
(45) Veröffentlichungstag und Bekanntmachung des Hinweises auf die Patenterteilung: **05.06.2024**
(21) Anmeldenummer: 19182081.0
(22) Anmeldetag: 24.06.2019
(51) Int. Cl.: B26F 1/38, B26D 1/00

(54) **KISS-CUT-ZIEHMESSER**
KISS-CUT DRAW KNIFE
PLANE DE DÉCOUPAGE PAR EFFLEUREMENT

(43) Veröffentlichungstag der Anmeldung: 30.12.2020
(73) Patentinhaber: ZÜND SYSTEMTECHNIK AG, 9450 Altstätten (CH)
(72) Erfinder: Zimmermann, Claude, CH-9320 Arbon (CH); Jann, Simon, CH-9450 Altstätten (CH)
(74) Vertreter: Kaminski Harmann

(56) Entgegenhaltungen:
- EP-A1- 2 894 014
- DE-A1-102016 102 217
- DE-U1-202012 005 720
- FR-A5- 2 154 167
- KR-A- 20120 100 564

## Beschreibung

### GEBIET DER ERFINDUNG

Die vorliegende Erfindung betrifft ein Schneidemaschinenmesser, welches ausgebildet und genau vorgesehen ist zum Kiss-Cut-Schneiden oder Through-Cut-Schneiden von Aufklebern.

### HINTERGRUND DER ERFINDUNG

Für ein derartiges Schneiden von Aufklebern werden Schneidemaschinen verwendet, die einen Kiss-Cut-Schneidemodus und einen Through-Cut-Schneidemodus bereitstellen und in deren Schneidewerkzeug das erfindungsgemässe Schneidemaschinenmesser eingesetzt wird.

Beim Kiss-Cut-Schneiden soll eine Oberseite, d.h. der Aufkleber an sich, durchtrennt werden, damit er in der gewünschten Form abgelöst werden kann. Hierbei bleibt eine Unterseite, d.h. die Trägerschicht, auf der der Aufkleber anhaftet, unversehrt bzw. wird nur leicht gerillt, angeritzt oder angeschnitten wird. Zum leichteren Abziehen ist die Trägerschicht üblicherweise mit einer haftmindernden Beschichtung versehen, wobei der Aufkleber, der über eine besondere Klebeschicht verfügt, an dieser haftmindernden Beschichtung lösbar anhaftet.

Beim Through-Cut-Schneiden sollen beide Seiten - der Aufkleber sowie die Trägerschicht - durchtrennt werden, da es erwünscht ist, dass der Aufkleber als Ganzes (also mit Trägerschicht) bereits seine Form zeigt. Zum leichteren Abziehen des Aufklebers kann auch eine zusätzliche Lasche mit ausgeschnitten werden, wobei hier am Übergang zwischen Lasche und Aufkleber üblicherweise noch ein kleiner Kiss-Cut-Schnitt erfolgt, damit die Lasche nicht Teil des Aufklebers ist.

Für ein einwandfreies Schnittergebnis gibt es bei den genannten Schneidemodi besondere Anforderungen an die eingesetzten Messer. Aus dem Stand der Technik sind Schneidemaschinenmesser bekannt, welche eine spitzig oder parallel zur Schneiderichtung ausgeführte Klingenspitze haben. Solche Messer sind nicht optimal für den Schneideprozess und haben eine begrenzte Lebensdauer, da ihre Klingenspitzen früh zu Ausbruchsverschleiss neigen.

### AUFGABE DER ERFINDUNG

Es ist daher eine Aufgabe der Erfindung, ein verbessertes gattungsgemässes Schneidemaschinenmesser für das Kiss-Cut-Schneiden und das Through-Cut-Schneiden bereitzustellen. Das erfindungsgemässe Schneidemaschinenmesser ist durch seine Ausgestaltung deutlich weniger verschleissanfällig, ermöglicht somit einen stabileren Schneidprozess und bietet eine längere Lebensdauer bei konstanter Schnittpräzision.

### ZUSAMMENFASSUNG DER ERFINDUNG

Die Erfindung betrifft ein Schneidemaschinenmesser zum Einsatz in ein Schneidewerkzeug einer Schneidemaschine, ausgebildet und genau vorgesehen zum Schneiden eines Aufklebers in einem Kiss-Cut-Schneidemodus der Schneidemaschine, insbesondere zusätzlich zum Schneiden des Aufklebers in einem Through-Cut-Schneidemodus der Schneidemaschine, wobei der Aufkleber eine Deckschicht und eine Klebeschicht aufweist, wobei der Aufkleberträger eine haftmindernde Schicht und eine Trägerschicht aufweist, wobei die Klebeschicht lösbar auf der haftmindernden Schicht anhaftet, wobei im Rahmen des Kiss-Cut-Schneidemodus das Schneidemaschinenmesser durch die Schneidemaschine automatisch in einer Schneiderichtung entlang des Aufklebers geführt wird und dabei den Aufkleber ganz und den Aufkleberträger nicht oder nur teilweise durchtrennt, gegebenenfalls wobei im Rahmen des Through-Cut-Schneidemodus das Schneidemaschinenmesser durch die Schneidemaschine automatisch in einer Schneiderichtung entlang des Aufklebers geführt wird und dabei den Aufkleber und den Aufkleberträger ganz durchtrennt, wobei das Schneidemaschinenmesser folgendes aufweist: einen Halteabschnitt zum Einsatz des Schneidemaschinenmessers in eine Messerhalterung des Schneidwerkzeugs aufweist, eine zur Schneiderichtung rechtwinklige Längsachse, eine Klinge mit einer Schneide und einem Rücken, wobei die Schneide, bei Betrachtung in einer Ebene, die durch die Schneiderichtung und die Längsachse aufgespannt wird, mit der Schneiderichtung einen ersten Winkel einschliesst, der weniger als 90° beträgt, und eine zwischen der Schneide und dem Rücken befindliche Zwischenzone, die, wieder bei Betrachtung in besagter Ebene, mit der Schneiderichtung einen zweiten Winkel einschliesst, der zwischen 130° und 170° beträgt.

Der zweite Winkel beträgt in einer Ausführungsform zwischen 140° und 160°, insbesondere 150°.

Der erste Winkel beträgt in einer weiteren Ausführungsform weniger als 70°, insbesondere zwischen 20° und 65°, insbesondere 35°, 45° oder 60°.

Die Klinge zwischen der Schneide und der Zwischenzone weist bevorzugt eine Spitze auf, die spitzig oder abgerundet gestaltet ist, insbesondere wobei die Schneide und die Zwischenzone einen dritten Winkel einschliessen, der sich aus einer Subtraktion des zweiten Winkels vom ersten Winkel ergibt.

Die Klinge kann sich entlang der Längsachse und bezogen auf eine Achse, die senkrecht zur Längsachse und zur Schneiderichtung steht, zur Spitze hin zumindest einseitig, insbesondere beidseitig, verjüngen, insbesondere linear oder kurvenförmig konkav oder konvex verjüngen.

Ein Normalabstand der Spitze zur Längsachse beträgt in einer Ausführungsform weniger als 0.04 mm, insbesondere 0.02 mm, im Speziellen 0.01 mm.

Der Rücken kann sich parallel zur Schneiderichtung und bezogen auf eine Achse, die senkrecht zur Längsachse und zur Schneiderichtung steht, zumindest einseitig, insbesondere beidseitig, verjüngen, insbesondere linear oder kurvenförmig konkav oder konvex verjüngen.

Die Zwischenzone bildet erfindungsgemäss eine keilförmige Dreiecksfläche, welche von der Spitze zum Rücken verläuft.

Die Längsachse ist bevorzugt eine Symmetrieachse zumindest eines Teils des Schneidemaschinenmessers, insbesondere eines Mittelschaftes, und wobei die Symmetrieachse mit einer Toleranz von -0.01 mm bis +0.01 mm durch den Rücken verläuft, insbesondere wobei der Rücken parallel zur Längsachse verläuft.

Die Zwischenzone kann insbesondere zwischen Spitze und Rücken eine Länge aufweisen, die weniger als 0.04 mm beträgt, insbesondere zwischen 0.03 mm und 0.01 mm, insbesondere 0.02 mm beträgt.

Zumindest eines von: der Schneide, der Zwischenzone und dem Rücken, verläuft insbesondere, wieder bei Betrachtung in besagter Ebene, linear oder kurvenförmig konkav oder konvex.

Das Schneidemaschinenmesser weist bevorzugt eine Länge von zwischen 10 mm und 30 mm auf, insbesondere eine Länge von weniger als 20 mm.

Die Schneide weist insbesondere eine Tiefe entlang der Längsachse von zwischen 0.5 mm und 3 mm auf, insbesondere eine Tiefe von zwischen 1 mm und 2.6 mm.

Der Halteabschnitt weist in einer Ausführungsform einen Durchmesser von zwischen 2 mm und 4 mm auf, insbesondere einen Durchmesser von 3 mm.

Die Erfindung betrifft weiterhin eine Verwendung des Schneidemaschinenmessers gemäss der Beschreibung hierin eingesetzt in einer Schneidemaschine mit Schneidwerkzeug.

Die Erfindung betrifft auch eine Schneidemaschine mit einem Schneidewerkzeug, in welches das Schneidemaschinenmesser gemäss der Beschreibung hierin eingesetzt ist, wobei die Schneidemaschine einen Kiss-Cut-Schneidemodus oder in einen Through-Cut-Schneidemodus bereitstellt, die zum Schneiden eines Aufklebers vorgesehen sind, wobei der Aufkleber eine Deckschicht und eine Klebeschicht aufweist, wobei der Aufkleberträger eine haftmindernde Schicht und eine Trägerschicht aufweist, wobei die Klebeschicht lösbar auf der haftmindernden Schicht anhaftet, wobei im Rahmen des Kiss-Cut-Schneidemodus das Schneidemaschinenmesser durch die Schneidemaschine automatisch in einer Schneiderichtung entlang des Aufklebers geführt wird und dabei den Aufkleber ganz und den Aufkleberträger nicht oder nur teilweise durchtrennt, wobei im Rahmen des Through-Cut-Schneidemodus das Schneidemaschinenmesser durch die Schneidemaschine automatisch in einer Schneiderichtung entlang des Aufklebers geführt wird und dabei den Aufkleber und den Aufkleberträger ganz durchtrennt.

### KURZE BESCHREIBUNG DER ZEICHNUNGEN

Weitere Vorteile der vorliegenden Erfindung sind aus der detaillierten Beschreibung und den Zeichnungen ersichtlich.
Figur 1 zeigt eine gattungsgemässe Schneidemaschine, für welche das erfindungsgemässe Schneidemaschinenmesser genau vorgesehen und ausgestaltet ist;
Figur 2 zeigt eine Ausführungsform des erfindungsgemässen Schneidemaschinenmessers;
Figur 3 zeigt die Spitze der Klinge des Schneidemaschinenmessers aus Figur 2 in einer Detailansicht, wobei der zu durchtrennende Aufkleber, der Aufkleberträger und die Schneiderichtung zu sehen sind;
Figur 4 zeigt die Spitze der Klinge des Schneidemaschinenmessers aus Figur 2 in einer dreidimensionalen Detailansicht;
Figur 5 zeigt den Schichtenaufbau des zu durchtrennenden Aufklebers aus Figur 3 in einer Detailansicht;
Figuren 6 und 7 zeigen ein gattungsgemässes Schneidemaschinenmesser aus dem Stand der Technik;

### DETAILLIERTE BESCHREIBUNG DER ZEICHNUNGEN

Figur 1 zeigt eine gattungsgemässe Schneidemaschine 1, welche ein Schneidewerkzeug mittels eines Portals in X- und Y-Richtung über einen Maschinentisch 4 verfahren kann. Die Steuerung hierfür übernimmt üblicherweise eine Steuerungseinheit 2, die sich in der Schneidemaschine oder auch extern befinden kann. Das Schneidemaschinenmesser 3 ist dazu ausgebildet in die Werkzeugaufnahme eingesetzt zu werden. Mit speziell einstellbaren Kräften (z.B. über eine Federkraft oder über einen Stellmotor) wird das Schneidemaschinenmesser 3 definiert auf das zu schneidende Objekt 5 gedrückt. Dieses Andrücken dient dem sogenannten Kiss-Cut-Schneiden, bei welchem nur eine obere Schicht des Objekts 5 ganz durchtrennt wird und eine Trägerschicht, die diese obere Schicht trägt, bleibt entweder unversehrt oder wird durch das Messer 3 allenfalls minimal angeritzt oder angerillt.

Erhöht man die definierte Kraft des Andrückens auf eine definierte Weise, oder stellt man eine definierte Schnitttiefe ein, lässt sich mit dem erfindungsgemässen Schneidemaschinenmesser auch vorteilhaft ein Through-Cut-Schneiden durchführen, bei welchem das Objekt 5 ganz durchtrennt wird und die Messerspitze den Maschinentisch 4 nur leicht touchiert. Der Maschinentisch 4 ist üblicherweise luftdurchlässig, denn durch eine Luftansaugung kann das Objekt 5 durch die Kraft eines dadurch erzeugten Vakuums am Tisch 4 festgehalten werden. Das Oberflächenmaterial des Tisches 4 kann auf Polyurethan basieren, oder aus einem Vlies-Stoff bestehen.

Das Objekt 5 ist bevorzugt ein Aufkleber, der auf seinem Trägermaterial anhaftet, oder allgemeiner ausgedrückt: ein Material, das einen oder mehrere Aufkleber trägt. Üblicherweise sind solche Aufkleber Selbstklebefolien oder -papier.

Für das Schneiden von Aufklebern kommt ein Druckmodus zum Einsatz (oben bereits erwähntes Andrücken). Welcher Folientyp mit welchem Druck geschnitten wird, ist abhängig von den Materialspezifikationen und muss gegebenenfalls mittels Schneidtests ermittelt und damit definiert werden. Die Schneidemaschine ist dazu ausgelegt, den Druck zu messen, der von der Spitze auf das Material ausgeübt wird. Wenn der definierte Druck erreicht ist, kann dies optional durch eine grün leuchtende LED signalisiert werden.

Die optimale Bearbeitungstiefe ist beim Kiss-Cutting erreicht, wenn das Messer die Deckschicht 100, die Klebeschicht 101 und einen Teil des Aufkleberträgers 11 durchschneidet. Dies bedeutet, dass die haftmindernde Schicht 111 angerillt, angeschnitten oder durchtrennt wird, und die Trägerschicht 110 angeschnitten wird oder unversehrt bleibt. Die Bestandteile sind in Figur 5 gekennzeichnet. Durch diese Art des Schnitts ist sichergestellt, dass ein Aufkleber vom Aufkleberträger gelöst werden kann, ohne dass der Aufkleberträger einreisst. Gängige Folienmaterialien erreichen Dicken von bis zu 3 mm.

Beim Through-Cutting ist die optimale Bearbeitungstiefe erreicht, wenn das Messer alle Schichten, d.h. den Aufkleber 10 und den Aufkleberträger 11, durchtrennt und dabei nicht den Maschinentisch 4 beschädigt.

Das Messer kann am Schneidewerkzeug von einem (z.B. zylindrischen) Gleiter umgeben sein, der am Schnittbereich das zu schneidende Objekt 5 an den Tisch 4 andrückt. Hierdurch wird nochmals (d.h. zusätzlich zu einer allfälligen Vakuum-Ansaugfunktion des Tisches 4, der das Objekt 5 sicher fixiert) sichergestellt, dass der Schnitt sauber durchgeführt wird. Insbesondere eignet sich der Einsatz des Gleiters zur Bearbeitung von reflektierenden Folien.

Ein Druckmodus kann derart gestaltet sein, dass das Modul (Schneidwerkzeug) einen konstanten, zwischen 30 und 3500 Gramm einstellbaren Druck auf das Bearbeitungsmaterial 5 ausübt.

Neben dem Druckmodus gibt es auch einen sogenannten Positionsmodus, der sich allerdings nicht zum Kiss-Cutting eignet, sondern nur zum Durchschneiden (Through-Cutting), bei welchem eine Schneidetiefe definiert eingestellt wird (und eben kein Druck), die sicherstellt, dass das Material komplett durchgeschnitten wird und der Tisch nicht angeschnitten wird. Der Positionsmodus ist also für das Through-Cutting eine Alternative zum Druckmodus.

Das erfindungsgemässe Schneidemaschinenmesser 3 ist genau auf den Kiss-Cut-Schneidemodus und den Through-Cut-Schneidemodus ausgelegt und stellt sicher, dass präzise und prädiktive Schnittergebnisse durch Einstellung definierter Schneidedrücke bzw. definierter Schneidetiefen erzielt werden. Eine Ausführungsform der Erfindung ist in den Figuren 2 und 3 zu sehen. Der halbzylindrische Halteabschnitt 6 dient zum Einspannen in das Schneidewerkzeug der Schneidemaschine 1 und stellt sicher, dass das Messer präzise ausgerichtet ist. Der gezeigte Halteabschnitt ist nicht erfindungswesentlich und dem Fachmann sind weitere Ausgestaltungsmöglichkeiten eines Halteabschnitts bekannt.

Schneidemaschinenmesser sind üblicherweise aus einem zylindrischen Rohmaterial gefertigt. Im mittleren Bereich des Messers 3 ist dieser Zylinder im Wesentlichen noch in Takt und in Bezug auf diesen ist für das Schneidemaschinenmesser 3 eine Längsachse L definiert, die für eben diesen mittleren Abschnitt eine Symmetrieachse ist.

Mit der Schneide 7 gerät das Schneidemaschinenmesser 3 selbstredend zuerst in Kontakt mit dem zu schneidenden Objekt, wie die Schneiderichtung S in Figur 3 andeutet. Die Schneiderichtung S ist ein Vektor, der von der Schneide ausgehend in Richtung des Schneidevorschubs zeigt. Im Beispiel von Figur 1 bewegt sich das Werkzeug relativ zum Tisch, es sind jedoch auch Ausführungsformen denkbar, bei denen sich der Tisch relativ zum Werkzeug bewegt. Üblicherweise steht die Schneiderichtung S senkrecht zur Längsachse L. Eine Tiefe T der Schneide 7 - betrachtet parallel zur Längsachse L - beträgt bevorzugt zwischen 0.5 mm und 3 mm.

Die Klinge des Messers 3 weist auch einen Rücken 8 auf, der dem Anschnitt abgewandt verortet ist. Erfindungsgemäss gibt es zwischen der Schneide 7 und dem Rücken 8 eine angewinkelte Zwischenzone 9, welche bei den genannten Schneidemodi für eine überraschend hohe Verschleissresistenz des Messers und damit für eine langanhaltende und konstante Präzision der Schnittergebnisse sorgt. Zudem erlaubt das erfindungsgemässe Schneidemaschinenmesser bei beiden Schneidemodi eine geringere Einstechkraft sowie eine geringere Schneidekraft (entlang der Schneiderichtung) im Vergleich zu bekannten Messern.

Die Ansicht von Figur 3 liegt in einer Ebene, die von der Längsachse L und der Schneiderichtung S aufgespannt ist. Erfindungsgemäss weist in dieser Ansicht die Zwischenzone 9 einen Winkel W2 zur Längsachse L von zwischen 40° und 80° auf. Dies bedeutet, dass ein Winkel mit der Schneiderichtung S von 130° bis 170° vorherrscht. Nähert sich dieser Winkel dem Bereich von etwa 60° (bezogen auf L) bzw. 150° (bezogen auf S) stellt sich zunehmend ein Optimum der erfindungsgemässen Effekte ein. Die Längsachse L verläuft in Figur 3 durch die Zwischenzone 9, bevorzugt verläuft sie aber entlang dem Rücken 8, dies mit einem Toleranzbereich um den Rücken herum von -0.01 mm bis +0.01 mm.

Wenn von der Schneide, dem Rücken und der Zwischenzone die Rede ist, so ist im Allgemeinen deren Kante gemeint. Diese Kanten sind bevorzugt jeweils gerade, d.h. linear. Sie können jedoch in anderen Ausführungsformen auch einen kurvenartigen Verlauf aufweisen.

Im Rahmen des Kiss-Cutting ragt die Spitze 12 der Klinge "gerade so" in den Aufkleberträger 11 hinein, sodass dieser möglichst nicht beschädigt, der Aufkleber 10 jedoch gänzlich durchtrennt wird. In dieser Situation entstehen Belastungsspitzen, welche besondere Anforderungen an die Ausgestaltung des Schneidemaschinenmessers erfordern. Ähnliche Belastungsspitzen entstehen beim Through-Cutting, bei welchem die Messerspitze den Maschinentisch berührt.

Die Zwischenzone 9 weist - betrachtet normal zur Längsachse L bzw. parallel zur Schneiderichtung S -zwischen der Spitze 12 und dem Rücken 8 eine Länge Z auf, die bevorzugt weniger als 0.04 mm beträgt, insbesondere zwischen 0.03 mm und 0.01 mm, insbesondere 0.02 mm beträgt.

Figur 4 zeigt den Bereich A nochmals in einer dreidimensionalen (jedoch nicht unbedingt dimensionstreuen) Ansicht. Hier ist zu sehen, wie die Zwischenzone 9 eine keilförmige Dreiecksfläche bildet, welche von der Spitze 12 zum Rücken 8 verläuft, d.h. ein Dreieck bildet sich durch die beiden Ecken am Rücken 8 und die Spitze 12. Diese Fläche kann ganz flach sein, oder in anderen Ausführungsformen konkav oder konvex. Der Rücken weist ebenfalls bevorzugt eine plane Fläche auf, wie in der Figur 4 zu sehen ist. Auch diese Fläche kann in anderen Ausführungsformen - wie auch bei der oben genannten Dreiecksfläche der Zwischenzone - weitere Formen annehmen. Die Schneide 7 ist selbstverständlich geschärft und ist daher eine scharfe Kante. Die Schärfung kann ebenfalls linear oder kurvenförmig (konkav oder konvex) erzeugt sein.

Figur 5 zeigt noch einmal im Detail die Schichten des zu schneidenden Objekts in der Seitenansicht. Der Aufkleber 10 weist eine Deckschicht 100 und eine fest mit der Deckschicht 100 verbundene Klebeschicht 101 auf. Anhand dieser Klebeschicht 101 haftet der Aufkleber 10 an der haftmindernde Schicht 111 des Aufkleberträgers 11. Die haftmindernde Schicht 111 wiederum ist fest mit der Trägerschicht 110 verbunden. Das Material der haftmindernden Schicht 111 basiert beispielsweise auf Silikon oder einem Wachs. Die Deckschicht 100 und die Trägerschicht 110 können aus Papier und/oder Kunststofffolie bestehen.

Das erfindungsgemässe Messer 3 verbessert durch seine Ausgestaltung ganz gezielt den Prozess des Schneidens von Aufklebern und minimiert den Verschleiss, welcher an Messern des Stands der Technik auftritt und im Folgenden kurz erläutert wird.

Figur 6 zeigt den Aufbau eines gattungsgemässen Kiss-Cut-Messers mit Schneide 14 und Rücken 15. Detailliert zeigt Figur 7 den in Figur 6 mit B beschrifteten Spitzenbereich. Zwischen Schneide 14 und Rücken 15 gibt es eine sogenannte Flachstelle 16, die beim Kiss-Cut-Schneiden ebenfalls leicht in den Träger 11 hineinragt und den Aufkleber 10 ganz durchtrennt. Die Flachstelle 16 ist vorgesehen, um einem Abbruch einer "perfekten", d.h. ganz spitzig zulaufenden, Spitze zuvor zu kommen.

Der Schneideprozess eines solchen aus dem Stand der Technik bekannten Messers 13 ist aber nicht optimal, da je nach Ausführung der Flachstelle 16 der Bereich des Messerrückens 15 auf der Trägerschicht aufliegt. Dies bewirkt höhere Schnittkräfte und Schwingungen beim Schneiden, was das Schnittergebnis beeinträchtigt. Weiter ist durch diesen Effekt die Lebensdauer stark eingeschränkt. Dies ist bedingt durch Verschleiss, der sich durch erste Abbrüche 17 im Bereich der Flachstelle 16 und zweite Abbrüche 18 im Bereich des Rückens 15 zeigt. Die Ergebnisse beim Kiss-Cut-Schneiden und beim Through-Cut-Schneiden genügen dadurch bereits relativ früh nicht mehr den Anforderungen und das Messer muss ersetzt werden. Zudem verursacht die Flachstelle 16 höhere Einstechkräfte, was deshalb relevant ist, weil das Schneidemaschinenmesser in einem Aufkleber-Schneideprozess üblicherweise häufig abgehoben und (an anderer Stelle oder in anderer Orientierung) wieder eingestochen wird.

Das erfindungsgemässe Messer 3 vermeidet all diese Verschleisserscheinungen und bietet dadurch eine deutlich bessere Schnittqualität sowie eine erhöhte Lebensdauer.

Die Erfindung wurde zwar anhand ihrer bevorzugten Ausführungsform(en) erläutert, doch es können viele weitere Änderungen und Variationen vorgenommen werden, ohne über den Umfang der vorliegenden Erfindung hinauszugehen. Daher ist es vorgesehen, dass die beiliegenden Patentansprüche Änderungen und Variationen abdecken, die im tatsächlichen Umfang der Erfindung enthalten sind.

## Patentansprüche

1. Schneidemaschinenmesser (3) zum Einsatz in ein Schneidewerkzeug einer Schneidemaschine (1), ausgebildet und genau vorgesehen zum Schneiden eines Aufklebers (10) in einem Kiss-Cut-Schneidemodus der Schneidemaschine, insbesondere zusätzlich zum Schneiden des Aufklebers in einem Through-Cut-Schneidemodus der Schneidemaschine,
wobei der Aufkleber eine Deckschicht (100) und eine Klebeschicht (101) aufweist,
wobei der Aufkleberträger eine haftmindernde Schicht (111) und eine Trägerschicht (110) aufweist,
wobei die Klebeschicht lösbar auf der haftmindernden Schicht anhaftet,
wobei im Rahmen des Kiss-Cut-Schneidemodus das Schneidemaschinenmesser durch die Schneidemaschine automatisch in einer Schneiderichtung (S) entlang des Aufklebers geführt wird und dabei den Aufkleber ganz und den Aufkleberträger nicht oder nur teilweise durchtrennt, gegebenenfalls wobei im Rahmen des Through-Cut-Schneidemodus das Schneidemaschinenmesser durch die Schneidemaschine automatisch in einer Schneiderichtung (S) entlang des Aufklebers geführt wird und dabei den Aufkleber und den Aufkleberträger ganz durchtrennt,
wobei das Schneidemaschinenmesser aufweist:
- einen Halteabschnitt (6) zum Einsatz des Schneidemaschinenmessers in eine Messerhalterung des Schneidwerkzeugs aufweist,
- eine zur Schneiderichtung rechtwinklige Längsachse (L),
- eine Klinge mit einer Schneide (7) und einem Rücken (8), wobei die Schneide, bei Betrachtung in einer Ebene, die durch die Schneiderichtung und die Längsachse aufgespannt wird, mit der Schneiderichtung einen ersten Winkel (W1) einschliesst, der weniger als 90° beträgt,
**gekennzeichnet durch**
eine zwischen der Schneide und dem Rücken befindliche Zwischenzone (9), die, wieder bei Betrachtung in besagter Ebene, mit der Schneiderichtung einen zweiten Winkel (W2) einschliesst, der zwischen 130° und 170° beträgt, wobei die Zwischenzone (9) eine keilförmige Dreiecksfläche bildet, welche von der Spitze (12) zum Rücken (8) verläuft.

2. Schneidemaschinenmesser (3) gemäss Anspruch 1, wobei der zweite Winkel (W2) zwischen 140° und 160°, insbesondere 150° beträgt.

3. Schneidemaschinenmesser (3) gemäss einem der vorherigen Ansprüche, wobei der erste Winkel (W1) weniger als 70° beträgt, insbesondere zwischen 20° und 65° beträgt, insbesondere 35°, 45° oder 60°.

4. Schneidemaschinenmesser (3) gemäss einem der vorherigen Ansprüche, wobei
die Klinge zwischen der Schneide (7) und der Zwischenzone (9) eine Spitze (12) aufweist, die spitzig oder abgerundet gestaltet ist, insbesondere wobei die Schneide und die Zwischenzone einen dritten Winkel (W3) einschliessen, der sich aus einer Subtraktion des zweiten Winkels (W2) vom ersten Winkel (W1) ergibt.

5. Schneidemaschinenmesser (3) gemäss Anspruch 4, wobei sich die Klinge entlang der Längsachse (L) und bezogen auf eine Achse, die senkrecht zur Längsachse und zur Schneiderichtung steht, zur Spitze (12) hin zumindest einseitig, insbesondere beidseitig, verjüngt, insbesondere linear oder kurvenförmig konkav oder konvex verjüngt.

6. Schneidemaschinenmesser (3) gemäss einem der Ansprüche 4 und 5, wobei ein Normalabstand der Spitze (12) zur Längsachse (L) weniger als 0.04 mm beträgt, insbesondere 0.02 mm, im Speziellen 0.01 mm beträgt.

7. Schneidemaschinenmesser (3) gemäss einem der vorherigen Ansprüche, wobei sich der Rücken (8) parallel zur Schneiderichtung (S) und bezogen auf eine Achse, die senkrecht zur Längsachse und zur Schneiderichtung steht, zumindest einseitig, insbesondere beidseitig, verjüngt, insbesondere linear oder kurvenförmig konkav oder konvex verjüngt.

8. Schneidemaschinenmesser (3) gemäss einem der vorherigen Ansprüche, wobei die Längsachse (L) eine Symmetrieachse zumindest eines Teils des Schneidemaschinenmessers ist, insbesondere eines Mittelschaftes, und wobei die Symmetrieachse mit einer Toleranz von -0.01 mm bis +0.01 mm durch den Rücken (8) verläuft, insbesondere wobei der Rücken parallel zur Längsachse verläuft.

9. Schneidemaschinenmesser (3) gemäss einem der vorherigen Ansprüche, wobei die Zwischenzone (9) zwischen Spitze (12) und Rücken (8) eine Länge (Z) aufweist, die weniger als 0.04 mm beträgt, insbesondere zwischen 0.03 mm und 0.01 mm, insbesondere 0.02 mm beträgt.

10. Schneidemaschinenmesser (3) gemäss einem der vorherigen Ansprüche, wobei zumindest eines von: der Schneide (7), der Zwischenzone (9) und dem Rücken (8), wieder bei Betrachtung in besagter Ebene, linear oder kurvenförmig konkav oder konvex verläuft.

11. Schneidemaschinenmesser (3) gemäss einem der vorherigen Ansprüche, wobei das Schneidemaschinenmesser eine Länge von zwischen 10 mm und 30 mm aufweist, insbesondere eine Länge von weniger als 20 mm.

12. Schneidemaschinenmesser (3) gemäss einem der vorherigen Ansprüche, wobei die Schneide (7) eine Tiefe (T) entlang der Längsachse (L) von zwischen 0.5 mm und 3 mm aufweist, insbesondere eine Tiefe von zwischen 1 mm und 2.6 mm.

13. Schneidemaschinenmesser (3) gemäss einem der vorherigen Ansprüche, wobei der Halteabschnitt (6) einen Durchmesser von zwischen 2 mm und 4 mm aufweist, insbesondere einen Durchmesser von 3 mm.

14. Verwendung des Schneidemaschinenmessers (3) nach einem der Ansprüche 1 bis 13 eingesetzt in einer Schneidemaschine (1) mit Schneidwerkzeug.

## Claims

1. Cutting machine knife (3) for insertion into a cutting tool of a cutting machine (1), designed and precisely provided for cutting a sticker (10) in a kiss-cut cutting mode of the cutting machine, in particular in addition to cutting the sticker in a through-cut cutting mode of the cutting machine,
wherein the sticker comprises a cover layer (100) and an adhesive layer (101), wherein the sticker backing comprises an adhesion-reducing layer (111) and a backing layer (110),
wherein the adhesive layer adheres detachably to the adhesion-reducing layer, wherein within the scope of the kiss-cut cutting mode the cutting machine knife is automatically guided by the cutting machine in a cutting direction (S) along the sticker and in this process cuts through the sticker entirely and the sticker backing not at all or only partially,
optionally wherein, in the through-cut cutting mode, the cutting machine knife is automatically guided by the cutting machine in a cutting direction (S) along the sticker and in so doing completely cuts through the sticker and the sticker backing entirely,
wherein the cutting machine knife comprises:
- a holding section (6) for inserting the cutting machine knife into a knife holder of the cutting tool,
- a longitudinal axis (L) disposed at a right angle to the cutting direction,
- a blade having a cutting edge (7) and a back (8), wherein the cutting edge, when viewed in a plane defined by the cutting direction and the longitudinal axis, forms with the cutting direction a first angle (W1) which is less than 90°,
**characterized by**
an intermediate zone (9) located between the cutting edge and the back, which, again when viewed in said plane, forms with the cutting direction a second angle (W2) of between 130° and 170°, wherein the intermediate zone (9) forms a wedge-shaped triangular surface which extends from the tip (12) to the back (8).

2. Cutting machine knife (3) according to claim 1, wherein the second angle (W2) is between 140° and 160°, in particular 150°.

3. Cutting machine knife (3) according to one of the preceding claims, wherein the first angle (W1) is less than 70°, in particular between 20° and 65°, especially 35°, 45° or 60°.

4. Cutting machine knife (3) according to one of the preceding claims, wherein the blade comprises, between the cutting edge (7) and the intermediate zone (9), a tip (12) which is pointed or rounded, in particular wherein the cutting edge and the intermediate zone enclose a third angle (W3) resulting from a subtraction of the second angle (W2) from the first angle (W1).

5. Cutting machine knife (3) according to claim 4, wherein the blade tapers along the longitudinal axis (L) and relative to an axis perpendicular to the longitudinal axis and to the cutting direction, towards the tip (12) at least on one side, in particular on both sides, in particular in a linear or curved concave or convex manner.

6. Cutting machine knife (3) according to one of claims 4 and 5, wherein a normal distance of the tip (12) from the longitudinal axis (L) is less than 0.04 mm, in particular 0.02 mm, especially 0.01 mm.

7. Cutting machine knife (3) according to one of the preceding claims, wherein the back (8) tapers parallel to the cutting direction (S) and with respect to an axis perpendicular to the longitudinal axis and to the cutting direction, at least on one side, in particular on both sides, in particular in a linear or curved concave or convex manner.

8. Cutting machine knife (3) according to one of the preceding claims, wherein the longitudinal axis (L) is an axis of symmetry of at least part of the cutting machine knife, in particular of a central shaft, and wherein the axis of symmetry passes through the back (8) with a tolerance of -0.01 mm to +0.01 mm, in particular wherein the back extends parallel to the longitudinal axis.

9. Cutting machine knife (3) according to one of the preceding claims, wherein the intermediate zone (9) between the tip (12) and the back (8) has a length (Z) which is less than 0.04 mm, in particular between 0.03 mm and 0.01 mm, especially 0.02 mm.

10. Cutting machine knife (3) according to one of the preceding claims, wherein at least one of: the cutting edge (7), the intermediate zone (9) and the back (8), again when viewed in said plane, extends in a linear or curved concave or convex manner.

11. Cutting machine knife (3) according to one of the preceding claims, wherein the cutting machine knife has a length of between 10 mm and 30 mm, in particular a length of less than 20 mm.

12. Cutting machine knife (3) according to one of the preceding claims, wherein the cutting edge (7) has a depth (T) along the longitudinal axis (L) of between 0.5 mm and 3 mm, in particular a depth of between 1 mm and 2.6 mm.

13. Cutting machine knife (3) according to one of the preceding claims, wherein the holding section (6) has a diameter of between 2 mm and 4 mm, in particular a diameter of 3 mm.

14. Use of the cutting machine knife (3) according to one of claims 1 to 13 inserted into a cutting machine (1) with cutting tool.

## Revendications

1. Couteau de machine à découper (3) formé à insérer dans un outil de découpe d'une machine à découper (1), conformé et prévu précisément pour découper un autocollant (10) en mode de découpe par effleurement de la machine à découper, et en particulier aussi pour découper l'autocollant dans un mode de découpe traversante de la machine à découper, l'autocollant comportant une couche de couverture (100) et une couche adhésive (101),
le support de l'autocollant comportant une couche réduisant l'adhérence (111) et une couche de support (110),
la couche adhésive adhérant de façon décollable à la couche réduisant l'adhérence,
le couteau de machine à découper étant guidé automatiquement par la machine à découper, en mode de découpe par effleurement, dans une direction de découpe (S) le long de l'autocollant et traversant complètement l'autocollant et ne traversant pas, ou pas complètement, le support de l'autocollant pendant ce temps,
le couteau de machine à découper étant, le cas échéant, guidé automatiquement par la machine à découper, en mode de découpe traversante, dans une direction de découpe (S) le long de l'autocollant et traversant complètement l'autocollant et le support de l'autocollant pendant ce temps,
le couteau de machine à découper comportant :
- une partie de maintien (6) servant à insérer le couteau de machine à découper dans une monture de couteau de l'outil de découpe,
- un axe longitudinal (L) perpendiculaire à la direction de découpe,
- une lame avec un tranchant (7) et un dos (8), laquelle lame, en vue dans un plan défini par la direction de découpe et l'axe longitudinal, forme avec la direction de découpe un premier angle (W1) qui mesure moins de 90°,
**caractérisé en ce qu'**il comporte une zone intermédiaire (9) située entre le tranchant et le dos, qui forme avec la direction de découpe, toujours en vue dans ledit plan, un deuxième angle (W2) qui mesure entre 130° et 170°, la zone intermédiaire (9) formant une surface triangulaire en forme coin qui va de la pointe (12) au dos (8).

2. Couteau de machine à découper (3) selon la revendication 1, dans lequel le deuxième angle (W2) mesure entre 140° et 160°, en particulier 150°.

3. Couteau de machine à découper (3) selon l'une des revendications précédentes, dans lequel le premier angle (W1) mesure moins de 70°, en particulier entre 20° et 65°, en particulier 35°, 45° ou 60°.

4. Couteau de machine à découper (3) selon l'une des revendications précédentes, dans lequel la lame comporte, entre le tranchant (7) et la zone intermédiaire (9), une pointe (12) de forme pointue ou arrondie, la lame et la zone intermédiaire formant en particulier un troisième angle (W3) obtenu en soustrayant le deuxième angle (W2) du premier angle (W1).

5. Couteau de machine à découper (3) selon la revendication 4, dans lequel la lame se resserre au moins d'un côté, en particulier des deux côtés, en direction de la pointe (12) le long de l'axe longitudinal (L) et par rapport à un axe perpendiculaire à l'axe longitudinal et à la direction de découpe, en particulier de façon linéaire ou suivant une courbure concave ou convexe.

6. Couteau de machine à découper (3) selon l'une des revendications 4 et 5, dans lequel une distance normale de la pointe (12) à l'axe longitudinal (L) est inférieure à 0,04 mm, en particulier de 0,02 mm, spécialement de 0,01 mm.

7. Couteau de machine à découper (3) selon l'une des revendications précédentes, dans lequel le dos (8) se resserre au moins d'un côté, en particulier des deux côtés, parallèlement à la direction de découpe (S) et par rapport à un axe perpendiculaire à l'axe longitudinal et à la direction de découpe, en particulier de façon linéaire ou suivant une courbure concave ou convexe.

8. Couteau de machine à découper (3) selon l'une des revendications précédentes, dans lequel l'axe longitudinal (L) est un axe de symétrie d'au moins une partie du couteau de machine à découper, en particulier d'un corps médian, et dans lequel l'axe de symétrie passe par le dos (8) avec une tolérance de -0,01 mm à +0,01 mm, le dos étant en particulier parallèle à l'axe longitudinal.

9. Couteau de machine à découper (3) selon l'une des revendications précédentes, dans lequel la zone intermédiaire (9) entre la pointe (12) et le dos (8) a une longueur (Z) inférieure à 0,04 mm, en particulier comprise entre 0,03 mm et 0,01 mm, en particulier de 0,02 mm.

10. Couteau de machine à découper (3) selon l'une des revendications précédentes, dans lequel au moins soit le tranchant (7), soit la zone intermédiaire (9), soit le dos (8) est linéaire ou incurvé de façon concave ou convexe, toujours en vue dans ledit plan.

11. Couteau de machine à découper (3) selon l'une des revendications précédentes, qui présente une longueur comprise entre 10 mm et 30 mm, en particulier une longueur inférieure à 20 mm.

12. Couteau de machine à découper (3) selon l'une des revendications précédentes, dans lequel le tranchant (7) a une profondeur (T) le long de l'axe longitudinal (L) comprise entre 0,5 mm et 3 mm, en particulier une profondeur comprise entre 1 mm et 2,6 mm.

13. Couteau de machine à découper (3) selon l'une des revendications précédentes, dans lequel la partie de maintien (6) a un diamètre compris entre 2 mm et 4 mm, en particulier un diamètre de 3 mm.

14. Utilisation du couteau de machine à découper (3) selon l'une des revendications 1 à 13, inséré dans une machine à découper (1) munie d'un outil de découpe.
